# EUROPÄISCHE PATENTSCHRIFT

(11) **EP 0 586 831 B1**
(45) Veröffentlichungstag und Bekanntmachung des Hinweises auf die Patenterteilung: **02.09.1998**
(21) Anmeldenummer: 93111202.3
(22) Anmeldetag: 13.07.1993
(51) Int. Cl.: G10K 11/16

(54) **Schallabsorptionsverfahren für Kraftfahrzeuge**
Sound absorption method for motor vehicles
Procédé d'absorption du son pour véhicules automobiles

(30) Priorität: 13.08.1992 DE 4226885
(43) Veröffentlichungstag der Anmeldung: 16.03.1994
(73) Patentinhaber: Bayerische Motoren Werke Aktiengesellschaft, 80788 München (DE)
(72) Erfinder: Freymann, Raymond, Dr., D-85386 Eching (DE); Spannheimer, Helmut, D-85630 Grasbrunn (DE); Beer, Rainer, D-85716 Unterschleissheim (DE)
(74) Vertreter: Dirscherl, Josef

(56) Entgegenhaltungen:
- EP-A- 0 342 353
- EP-A- 0 454 341
- US-A- 5 119 427

## Beschreibung

Die Erfindung bezieht sich auf ein Schallabsorptionsverfahren für Kraftfahrzeuge nach dem Oberbegriff des Patentanspruchs 1.

Ein derartiges Schallabsorptionsverfahren ist beispielsweise aus der US 5,119,427 bekannt. Bei diesem bekannten Verfahren wird jedoch offen gelassen, auf welche Weise ein zu simulierender Helmholtz-Resonator konkret nachgebildet werden soll.

Aus der DE 37 29 765 A1 ist beispielsweise ein Schallabsorptionsverfahren bekannt, bei dem mehrere Helmholtz-Resonatoren, insbesondere zur Dämpfung tieffrequenter Hohlraumschwingungen, parallel geschaltet und platzsparend in der Fahrzeugkarosserie untergebracht sind. Bei einer Dämpfung von Schalldruckschwingungen durch Helmholtz-Resonatoren sind mit tiefer werdenden Frequenzen in der Regel größere Hohlkörpervolumina der Helmholtz-Resonatoren erforderlich. Das aus der DE 37 29 765 A1 bekannte Schallabsorptionssystem versucht das Problem der großen Hohlkörpervolumina lediglich durch die Art der Unterbringung im Kraftfahrzeug zu lösen.

Es ist Aufgabe der Erfindung,ein Schallabsorptionssystem zu schaffen, das bei Einsatz von Helmholtz-Resonatoren auch zur Absorption von tieffrequenten Schalldruckschwingungen keine großen Hohlkörpervolumina benötigt.

Diese Aufgabe wird durch die Merkmale des Patentanspruchs 1 gelöst.

Vorteilhafte Weiterbildungen der Erfindung sind in den Unteransprüchen angegeben.

Das Hohlkörpervolumen eines Helmholtz-Resonators wirkt sich in Form des in ihm vorherrschenden Schalldruckverhaltens auf die Schallabsorption aus. Der Erfindung liegt der Gedanke zugrunde, in einem verhältnismäßig kleinen Hohlkörper eines Helmholtz-Resonators ein Schalldruckverhalten zu erzeugen, das dem Schalldruckverhalten des üblicherweise jeweils notwendigen Hohlkörpervolumens für die jeweils gewünschte Resonanzfrequenz des Helmholtz-Resonators, bei der der Schalldruck zumindest in überwiegendem Maße absorbiert wird, entspricht. Dazu ist im Hohlkörper eines Helmholtz-Resonators ein Lautsprecher angebracht, durch den der Hohlkörper derart beschallt wird, daß das jeweils erforderliche Hohlkörpervolumen für die jeweils gewünschte Resonanzfrequenz im Hohlkörper vorgetäuscht wird. Dabei kann nur ein einziges Hohlkörpervolumen sowie aber auch zeitlich aufeinanderfolgend oder gleichzeitig mehrere Hohlköpervolumina simuliert werden. Besonders vorteilhaft ist die Simulation derart vieler Hohlkörpervolumina, daß ein breitbandiges Resonanzverhalten in Form eines akustischen Bandpaßfilters erzeugt wird.

Durch diese Erfindung ist zum einen eine Schallabsorption durch Helmholtz-Resonatoren mit einem verhältnismäßig kleinen Volumen möglich. Zum anderen kann ein einziger Helmholtz-Resonator sowohl zeitlich aufeinanderfolgend als auch gleichzeitig auf mehrere Resonanzfrequenzen abgestimmt werden.

Im folgenden wird der erfindungsgemäß mit einem Lautsprecher beschallte Helmholtz-Resonator auch als aktiver Helmholtz-Resonator bezeichnet, während herkömmliche Helmholtz-Resonatoren mit vorgegebenen realen Volumina auch passive Helmholtz-Resonatoren genannt werden.

Durch das erfindungsgemäße Verfahren wird eine von den aktuellen in der Umgebung des aktiven Helmholtz-Resonators vorherrschenden Schalldruckwerten abhängige Ansteuerung des Lautsprechers erreicht. Die Ansteuerung des Lautsprechers findet durch ein Übertragungssystem statt, das zwischen dem die in der Umgebung vorherrschenden Schalldruckwerte aufnehmenden Mikrofon und dem im aktiven Helmholtz-Resonator befindlichen Lautsprecher angeordnet ist. Das Übertragungssystem ist derart ausgebildet, daß das Schallabsorptionssystem bestehend aus dem Mikrofon, dem Übertragungssystem und dem aktiven Helmholtz-Resonator dasselbe Übertragungsverhalten aufweist wie ein passiver Helmholtz-Resonator mit dem für die jeweils gewünschte Resonanzfrequenz erforderlichen realen Volumen.

Das Übertragungssystem ist beispielsweise durch den Aufbau einer elektrischen Schaltanordnung mit digitalen oder analogen Mitteln realisierbar, die auf das gewünschte akustische Übertragungsverhalten durch elektrische Analogien abstimmbar ist.

Das Übertragungsverhalten des Übertragungssystems nach dem abhängigen Anspruch 2 bildet, insbesondere mit PD₂T₂-Gliedern, das Übertragungsverhalten eines passiven Helmholtz-Resonators mit einem realen, dem jeweils simulierten entsprechenden Volumen optimal nach.

Mit der Vorrichtung nach dem abhängigen Anspruch 3 ist die Ansteuerung des Lautspreches zur Anpassung des aktiven Helmholtz-Resonators auf eine gewünschte Resonanzfrequenz mittels der gemessenen Schalldruckwerte innerhalb eines kleinen passiven Vergleichs-Helmholtz-Resonators möglich.

Das Übertragungsverhalten dieses passiven Vergleichs-Helmholtz-Resonators ist ebenfalls auf die Absorption des Schalldruckes bei der gewünschten Resonanzfrequenz abgestimmt.
Eine derartige elektro-akustische Vorrichtung ist einfacher aufzubauen und paßt sich Störeinflüssen in Form von sich überlagernden äußeren Druckschwankungen besser an als eine elektrische Schaltanordnung auf der Basis einer elektrischen Analogie zu einer idealisierten akustischen Anordnung.

In der Zeichnung sind Ausführungsbeispiele der Erfindung dargestellt. Es zeigen
- Fig. 1: den schematischen Aufbau eines bekannten passiven Helmholtz-Resonators
- Fig. 2: zwei mögliche Ausgestaltungen für einen aktiven Helmholtz-Resonator
- Fig. 3: eine erfindungsgemäße Ansteuerung des Lautsprechers über ein elektronisch ausgebildetes Übertragungssystem und
- Fig. 4: eine erfindungsgemäße Ansteuerung des Lautsprechers über ein elektro-akustisch ausgebildetes Übertragungssystem

Gleiche Bauteile in den Figuren 1 bis 4 sind mit gleichen Bezugszeichen versehen.

Links in Fig. 1 ist in der Seitenansicht der Schnitt durch einen herkömmlichen Helmholtz-Resonator bestehend aus einem Hohlkörper mit dem Volumen V und einer Luftdurchtrittsöffnung mit einem Hals der Länge 1 und des Durchmessers d dargestellt. Auf der rechten Seite der Fig. 1 ist die Draufsicht des Helmholtz-Resonators mit der Luftdurchtrittsöffnung der Querschnittsfläche a gezeigt.

Für die Resonanzfrequenz eines Helmholtz-Resonators, bei der der Schalldruck zumindest in überwiegendem Maße absorbiert wird, gilt die Beziehung:$\text{f=} \frac{\text{C}}{\text{2π}} \text{∗ (} \frac{\text{a}}{\text{l∗V}} {\text{)}}^{\text{½}}$ mit der Schallgeschwindigkeit c, mit der Halslänge l und der Querschnittsfläche a der Luftdurchtrittöffnung sowie mit dem Volumen V des Hohlkörpers.
Im folgenden soll auf die Abhängigkeit der Resonanzfrequenz f allein vom Volumen V eingegangen werden. Die Länge l und die Querschnittsfläche a der Luftdurchtrittsöffnung seien konstant. Wie aus der Formel ersichtlich ist, muß mit tiefer werdenden Frequenzen f das Volumen V größer werden. Dieser Zusammenhang bildet die Problematik des großen Platzbedarfs bei der Anwendung eines Helmholtz-Resonators in Kraftfahrzeugen, da dort insbesondere die Schalldrücke tiefer Frequenzen absorbiert werden müssen.

Fig. 2 stellt zwei mögliche Ausführungsformen für einen aktiven Helmholtz-Resonator AHR1 und AHR2 vor, deren reale Volumina jeweils durch den Hohlkörper H festgelegt sind. Auch die Luftdurchtrittsöffnungen D seien jeweils fest definiert.
Bei dem aktiven Helmholtz-Resonator AHR1 ist die der Luftdurchtrittsöffnung D gegenüberliegende Wand des Hohlkörpers H durch einen Lautsprecher L ersetzt. Durch den Lautsprecher L werden die Schalldruckwerte im Hohlkörper H verändert, so daß andere imaginäre Volumina im Hohlkörper H simuliert werden als das Volumen, das real vorhanden ist.

Dieselbe Funktion erfüllt auch der Lautsprecher L, der innerhalb des Hohlkörpers H des aktiven Helmholtz-Resonators AHR2 angeordnet ist. Bei dieser Anordnungsmöglichkeit ist der Lautsprecher L nicht Teil einer Hohlkörperwand, sondern ist im Hohlkörper H zumindest nahezu vollständig zur Umgebung hin abgedichtet. Eine derartige Anordnung wird beispielsweise benötigt, wenn besondere Maßnahmen gegen unerwünschte Störeinflüsse durch sich überlagernde Druckschwankungen von außerhalb des Hohlkörpers H ergriffen werden sollen.

In Fig. 3 und 4 ist der Einfachheit halber jeweils nur ein aktiver Helmholtz-Resonator AHR in Form des Helmholtz-Resonators AHR1 dargestellt. Dies ist jedoch nicht einschränkend, sondern lediglich beispielhaft gemeint.

In Fig. 3 ist ein Mikrofon M außerhalb des aktiven Helmholtz-Resonators AHR über eine Eingangsleitung mit einem Übertragungssystem Ü verbunden. Das Übertragungssystem Ü ist Über eine Ausgangsleitung am Lautsprecher L des aktiven Helmholtz-Resonators AHR angeschlossen.

Das Mikrofon M nimmt in der Nähe der Luftdurchtrittsöffnung D des Hohlkörpers H die außerhalb des Hohlkörpers H vorherrschenden Schalldruckwerte pₐ auf und setzt diese in ein entsprechendes elektrisches Signal um, das an das übertragungssystem Ü weitergegeben wird. Das Übertragungssystem Ü sei eine elektronische Schaltanordnung mit PD₂T₂ Übertragungsverhalten. Der Lautsprecher L wird durch den elektrischen Strom I vom Übertragungsystem Ü angesteuert.

Das PD₂T₂-Übertragungsverhalten kann beispielsweise für eine einzige gewünschte Resonanzfrequenz mathematisch durch folgende Formel entsprechend der Laplace-Transformation$\frac{\text{I}}{{\text{p}}_{\text{a}}} {\text{= - C}}_{\text{0}} \text{∗} \frac{{\text{C}}_{\text{1}} {\text{∗s}}^{\text{2}} {\text{+C}}_{\text{2}} \text{∗s+1}}{{\text{C}}_{\text{3}} {\text{∗s}}^{\text{2}} {\text{+C}}_{\text{4}} \text{∗s+1}}$ ausgedrückt werden, wobei C₀, C₁, C₂, C₃ und C₄ Konstanten sind, die von der Form des Hohlkörpers H, von der gewünschten Resonanzfrequenz f sowie vom Frequenz-Leistungs-Verlauf des Lautsprechers L abhängen, und wobei s der Imaginäranteil der komplexen Frequenz p=σ+jw mit s=jw als Laplace-Variablen ist.

Das in Fig. 3 dargestellte Übertragungssystem Ü ist für beliebig viele Resonanzfrequenzen anwendbar. Es kann in einer weiteren Ausgestaltung der Erfindung demnach auch für eine Vielzahl verschiedener gewünschter Resonanzfrequenzen, deren Schalldrücke zu absorbieren sind, gleichzeitig angewendet werden.
Beispielsweise ist für eine Anzahl n von gewünschten Resonanzfrequenzen das übertragungssystem mathematisch wie folgt darstellbar:

Danach kann eine frequenzbreitbandige Wirksamkeit der Schalldruckabsorption erreicht werden, da sich der Helmholtz-Resonator gleichzeitig bei vielen Frequenzen in Eigenresonanz befindet.

In Fig. 4 sind ein aktiver Helmholtz-Resonator AHR und ein passiver Vergleichs-Helmholtz-Resonator PHR dargestellt. Ein Mikrofon M₁ außerhalb der beiden Helmholtz-Resonatoren und ein Mikrofon M₂ innerhalb des passiven Vergleichs-Helmholtz-Resonators PHR sind über Eingangsleitungen mit einer Recheneinheit R verbunden. Eine Ausgangsleitung der Recheneinheit R ist am Lautsprecher L des aktiven Helmholtz-Resonators AHR angeschlossen.

Der passive Vergleichs-Helmholtz-Resonator PHR soll in Miniaturbauform auf dieselbe Resonanzfrequenz bzw. zur Absorption des Schalldruckes derselben Frequenz ausgebildet sein, der auch vom aktiven Helmholtz-Resonator AHR absorbiert werden soll. Dazu besitzt der passive Vergleichs-Helmholtz-Resonator PHR dasselbe Übertragungsverhalten, das auch einem passiven Helmholtz-Resonator mit dem realen Hohlköpervolumen, das dem für den zu absorbierenden Schalldruck bei gewünschter Resonanzfrequenz erforderlichen zu simulierenden Hohlköpervolumen entspricht, zugrunde liegt.
Das Mikrofon M₁ nimmt die Schalldruckwerte außerhalb der beiden Helmholtz-Resonatoren AHR und PHR in der Nähe derer Luftdurchtrittsöffnungen D1 und D2 auf. Das Mikrofon M₂ erfaßt die Schalldruckwerte innerhalb des passiven Helmholtz-Resonators PHR. Die Signale der Mikrofone M₁ und M₂ werden der Recheneinheit R zugeführt. Die Recheneinheit R ist kein frequenzabhängiges übertragungssystem Ü (≠f(p), mit p=σ+jw), sondern lediglich eine additive und/oder multiplikative Verstärkungsschaltung unter Berücksichtigung der Konstanten C₀, C₁, C₂, C₃ und/oder C₄, die von der Form des Hohlkörpers H des AHR, von der gewünschten Resonanzfrequenz f sowie vom Frequenz-Leistungs-Verlauf des Lautsprechers L abhängen.
Die beiden Helmholtz-Resonatoren AHR und PHR unterscheiden sich lediglich darin, daß aufgrund der Hohlkörpervolumenunterschiede durch den aktiven Helmholtz-Resonator AHR bei gleicher Freuqunz und gleicher Dämpfung eine um ein Vielfaches größere Schallenergie absorbiert wird als durch den passiven Vergleichs-Helmholtz-Resonator PHR. Diese Absorptionsverstärkung findet in der Recheneinheit R statt und wirkt sich über die Ansteuerung des Lautsprechers L über die Ausgangsleitung der Recheneinheit R auf den aktiven Helmholtz-Resonator AHR aus.
Auch die Ausgestaltung der Erfindung gemäß Fig. 4 ist auf mehrere gewünschte Resonanzfrequenzen gleichzeitig anwendbar, indem mehrere Vergleichs-Helmholtz-Resonatoren, d.h. je ein jeder gewünschten Resonanzfrequenz zugeordneter Vergleichs-Helmholtz-Resonator, in Parallelschaltung zur Ansteuerung des Lautsprechers verwendet werden.

Darüber hinaus sei darauf hingewiesen, daß die Erfindung auf Helmholtz-Resonatoren mit beliebig geformten Hohlkörpern und beliebig ausgebildeten Luftdurchtrittsöffnungen anwendbar ist. Beispielsweise hat sich eine Luftdurchtrittsöffnung in Form einer größerflächigen siebartigen Abdeckung des Hohlkörpers als besonders vorteilhaft erwiesen.
Auch ist eine Anordnung von mehreren Lautsprechern innerhalb des aktiven Helmholtz-Resonators denkbar.

## Patentansprüche

1. Schallabsorptionsverfahren für Kraftfahrzeuge, bei dem mittels eines Lautsprechers Schalldruckwerte erzeugt werden und bei dem mittels eines Helmholtz-Resonators Schalldruck bei dessen Resonanzfrequenz absorbiert wird,
dadurch gekennzeichnet, daß mittels des im Hohlkörper (H) des Helmholtz-Resonators (AHR, AHR1, AHR2) angebrachten Lautsprechers (L) Schalldruckwerte im Hohlkörper (H) erzeugt werden, durch die gleichzeitig oder zeitlich aufeinanderfolgend beliebig viele von dem realen Hohlkörpervolumen (H) abweichende Hohlkörpervolumina simuliert werden, wobei die zu simulierenden Hohlkörpervolumina aufgrund beliebiger gewünschter Resonanzfrequenzen für den Helmholtz-Resonator (AHR, AHR1, AHR2) bestimmt werden, wobei
mittels eines ersten Mikrofons (M, M₁) die außerhalb des Helmholtz-Resonators (AHR, AHR1, AHR2) vorherrschenden Schalldruckwerte (pₐ) aufgenommen und einem Übertragungssystem (Ü) zugeführt werden, durch das der Lautsprecher (L) derart angesteuert wird, daß durch das gesamte Schallabsorptionsverfahren das Übertragungsverhalten von Helmholtz-Resonatoren mit realen, den simulierten entsprechenden Volumina nachgebildet wird.

2. Schallabsorptionsverfahren nach Patentanspruch 1,
dadurch gekennzeichnet, daß jeder gewünschten Resonanzfrequenz im übertragungssystem (Ü) ein PDᵢTₖ-Glied, mit i und k größer oder gleich 1, vorteilhafterweise 1 oder 2, zugeordnet wird und daß das Übertragungssystem (Ü) aus der Summe aller PDᵢTₖ-Glieder erzeugt wird.

3. Schallabsorptionsverfahren nach Patentanspruch 1 oder 2,
dadurch gekennzeichnet, daß der Lautsprecher (L) zur Erzeugung einer gewünschten Resonanzfrequenz durch Simulation eines dazu erforderlichen Hohlkörpervolumens mittels des Schalldrucksignals eines weiteren Mikrofons (M₂) innnerhalb eines in Kleinbauform ausgebildeten Vergleichs-Helmholtz-Resonators (PHR) angesteuert wird, der dasselbe Übertragungsverhalten bezogen auf die gewünschte Resonanzfrequenz aufweist wie ein Helmholtz-Resonator mit einem realen dem simulierten entsprechenden Hohlkörpervolumen.

## Claims

1. A noise absorption method for motor vehicles, in which noise pressures are generated by means of a loudspeaker and in which by means of a Helmholtz resonator noise pressure at its resonant frequency is absorbed,
**characterised in that**, by means of the loudspeaker (L) positioned in the hollow body (H) of the Helmholtz resonator (AHR, AHR1, AHR2) noise pressures are generated in the hollow body (H), by which simultaneously or in time sequence, hollow body volumes, differing from the actual hollow body volume (H) are simulated, whereby the hollow body volumes to be simulated are determined, based on any desired resonant frequencies for the Helmholtz resonator (AHR, AHR1, AHR2), whereby by means of a first microphone (M, M₁) the noise pressure values (pₐ) prevailing outside the Helmholtz resonator (AHR, AHR1, AHR2) are accepted and passed to a transmission system (Ü), by which the loudspeaker (L) is driven such that through the whole of the noise absorption method the transmission relationships of Helmholtz resonators with actual volumes are simulated by corresponding simulated volumes.

2. A noise absorption method according to claim 1, **characterised in that** to each of the desired resonant frequencies in the transmission system (Ü) a PDᵢTₖ element, with i and k greater than or equal to 1, advantageously 1 or 2, is allocated and that the transmission system (Ü) is created from the sum of all the PDᵢTₖ elements.

3. A noise absorption method according to claim 1 or 2, **characterised in that** the loudspeaker (L) for the generation of desired resonant frequency by the simulation of the necessary hollow body volume for it is driven by means of the noise pressure signal from a further microphone (M₂) within a reference Helmholtz resonator (PHR), constructed in miniature form, which has the same transmission characteristic referred to the desired resonant frequency as a Helmholtz resonator with an actual hollow body volume corresponding to the simulated hollow body volume.

## Revendications

1. Procédé d'absorption des sons pour véhicules à moteur dans lequel on produit des valeurs de pression des sons au moyen d'un haut-parleur et dans lequel on absorbe la pression des sons au moyen d'un résonateur de Helmholtz, à leur fréquence de résonance,
caractérisé en ce qu'
au moyen du haut-parleur (L) mis dans le corps creux (H) du résonateur de Helmholtz (AHR, AHR1, AHR2) on produit des valeurs de pression des sons au moyen desquelles on simule en même temps ou de façon consécutive dans le temps à volonté beaucoup de volumes de corps creux qui s'écartent du volume réel du corps creux (H), les volumes à simuler des corps creux étant déterminés sur la base de n'importe quelles fréquences de résonance voulues pour le résonateur de Helmholtz (AHR, AHR1, AHR2), les valeurs de pression des sons (pa) qui règnent en dehors du résonateur de Helmholtz (AHR, AHR1, AHR2) étant reçues au moyen d'un premier microphone (M, M1) et étant amenées à un système de transmission (Û), par lequel le haut-parleur (L) est commandé de telle manière que le mode de transmission des résonateur de Helmholtz soit reproduit par tout le procédé d'absorption avec des volumes réels correspondant aux volumes simulés.

2. Procédé d'absorption du son selon la revendication 1,
caractérisé en ce que
- on associe à chaque fréquence de résonance voulue dans le système de transmission (Ü) un élément PDᵢTₖ, i et k étant supérieurs ou égaux à 1, et égaux de manière avantageuse à 1 ou 2, et
- le système de transmission (Ü) est produit à partir de la somme de tous les éléments PDᵢTₖ.

3. Procédé d'absorption du son selon la revendication 1 ou 2,
caractérisé en ce que
le haut-parleur (L) qui sert à produire une fréquence de résonance voulue, en simulant un volume de corps nécessaire pour cela, est commandé au moyen du signal de pression des sons d'un autre microphone (M2), à l'intérieur d'un résonateur de Helmholtz de comparaison (PHR), construit sous une forme en miniature, qui présente la fréquence de résonance voulue comme un résonateur de Helmholtz avec un volume de corps creux réel qui correspond à celui qui est simulé.
